# EUROPÄISCHE PATENTSCHRIFT

(11) **EP 3 214 260 B1**
(45) Veröffentlichungstag und Bekanntmachung des Hinweises auf die Patenterteilung: **26.04.2023**
(21) Anmeldenummer: 17000323.0
(22) Anmeldetag: 02.03.2017
(51) Int. Cl.: E21B 7/04, E21B 47/0228

(54) **VERFAHREN ZUM EINBRINGEN EINER BOHRUNG IN DAS ERDREICH UND ERDBOHRVORRICHTUNG SOWIE VERWENDUNG**
METHOD FOR MAKING A BOREHOLE IN THE SOIL AND SOIL BORING DEVICE AND USE
PROCÉDÉ DESTINÉ À PRATIQUER UN FORAGE DANS LE SOL ET DISPOSITIF DE FORAGE DU SOL ET UTILISATION

(30) Priorität: 03.03.2016 DE 102016002479
(43) Veröffentlichungstag der Anmeldung: 06.09.2017
(73) Patentinhaber: TRACTO-TECHNIK GmbH & Co. KG, 57368 Lennestadt (DE)
(72) Erfinder: Bayer, Hans-Joachim, 72664 Kohlberg (DE)
(74) Vertreter: König Szynka Tilmann von Renesse Patentanwälte Partnerschaft mbB Düsseldorf

(56) Entgegenhaltungen:
- WO-A1-2014/098891
- DE-A1- 10 309 144
- JP-A- H0 372 195
- JP-A- 2010 059 678
- US-A- 4 016 942
- US-A1- 2008 041 626
- US-A1- 2010 224 415

## Beschreibung

Die Erfindung betrifft ein Verfahren zum Einbringen einer Bohrung in das Erdreich mit zwei aufeinander zulaufenden Bohrköpfen sowie eine Erdbohrvorrichtung mit einem Bohrkopf.

Es ist eine Aufeinander-zu-Bohrung bekannt, bei der mittels zweier Erdbohrvorrichtungen jeweils eine Bohrung erstellt wird, die so zueinander ausgerichtet sind, dass sich eine durchgängige Bohrung ergeben soll, die beiden Bohrungen sich also an ihrem jeweiligen Zielabschnitt (Endpunkt) treffen. Die bisher erreichbare "Treffsicherheit" in der Aufeinander-zu Bohrung ist dabei gering und mit hohen Kosten verbunden. Eine bisher erreichbare "Treffsicherheit" von +/- 0,5 Meter erscheint zunächst ausreichend, aber sofern sich die beiden Bohrungen nicht deckungsgleich treffen, kann beispielsweise kein Rohr in die sich ergebende Bohrung eingeschoben werden. Daher sind bisher mehrere, oft drei bis acht, Korrekturbohrungen im Zielabschnitt erforderlich. Das Aufeinander-zu-Bohren ist daher zeitaufwendig und kostenaufwändig.

Zur Erhöhung der Treffsicherheit wurde bisher zum einen vorgeschlagen, eine Ortung der Bohrköpfe unter Ausnutzung starker künstlicher Magnetfelder und/oder künstlicher magnetischer Zielpunkte (sogenannte "beacons" für den Landeinsatz und "benchmarks" für den Unterwassereinsatz) durchzuführen. Das Vorsehen der künstlichen Magnetfelder oder künstlichen magnetischen Zielpunkte erfordert eine weitere Maßnahme, die im Vorfeld der Bohrung durchgeführt werden muss. Die künstlichen Magnetfelder beziehungsweise künstlichen magnetischen Zielpunkte müssen an vorbestimmten Stellen eingebracht werden, welches auch aufwendig ist. Zudem müssen die künstlichen Magnetfelder und/oder magnetischen Zielpunkte unter Umständen wieder aus dem Erdreich entfernt werden. Zum anderen wurde bisher vorgeschlagen, eine jeweilige Ortung der zwei verwendeten Bohrköpfe mittels geeigneter Systeme, beispielsweise einem hochpräzisen optischen Kreiselsystem, durchzuführen. Mit dem Kreiselsystem in einem Bohrkopf kann bestimmt werden, wo sich der Bohrkopf derzeit befindet. Ein derartiges System ist teuer und gerade im Bereich des Zielabschnitts verbleibt hierbei ein Risiko hinsichtlich der achs- und niveaugleichen Ausrichtung der beiden Bohrköpfe zueinander, so dass auch dieses System mit Zeit- und Korrekturaufwand, der zudem kostenintensiv ist, verbunden ist.

US 2008/041626 A1 offenbart ein Bohren von zueinander parallelen Bohrlöchern, die gleichzeitig gebohrt werden, wobei im Bohrstrang jeweils ein magnetisches Feld erzeugt und empfangen wird und die geometrische Anordnung der beiden Bohrstränge ermittelt wird.

US 2010/224415 A1 offenbart ein Verfahren und eine Vorrichtung von U-förmigen Bohrlöchern, wobei ein erstes und ein zweites Bohrloch als Schenkel des U gleichzeitig oder nacheinander gebohrt werden können. Sofern die beiden Bohrlöcher gleichzeitig gebohrt werden, so kann der Erfolg der Genauigkeit des Aufeinander-Zu-Bohrens ermittelt werden. Zur Verbesserung der Genauigkeit werden auf Magnetismus beruhende Verfahren beschreiben, wie beispielsweise ein "Magnetic guidance tool" oder ein "rotating magnet ranging system".

Der Erfindung lag die Aufgabe zugrunde, ein verbessertes Verfahren zum Einbringen einer Bohrung in das Erdreich mit zwei aufeinander zulaufenden Bohrköpfen zu schaffen, welches einfach aufgebaut ist und/oder den Zeit- und Korrekturaufwand bei einer Aufeinander-zu-Bohrung verringert. Mit den aufeinander zu laufenden Bohrköpfen wird jeweils zunächst eine (Teil-)Bohrung erstellt, die beim Aufeinandertreffen der beiden (Teil-)Bohrungen eine durchgehende Bohrung ergibt. Ferner sollte eine Erdbohrvorrichtung angegeben werden, mit der ein verbessertes Aufeinander-zu-Bohren erreichbar ist.

Die der Erfindung zugrunde liegende Idee liegt darin, dass mindestens einer der beiden Bohrköpfe den anderen Bohrkopf erfasst und aufgrund der Erfassung des anderen Bohrkopfes mindestens einer der beiden Bohrköpfe in Bezug auf den anderen Bohrkopf in seiner Vortriebsrichtung angepasst wird. Der Grundgedanke geht damit davon aus, dass für das Gelingen der Aufeinander-zu-Bohrung primär nicht die eigene Lage, Position und/oder Ausrichtung des Bohrkopfes von Bedeutung ist, sondern die Lage, Position und/oder Ausrichtung des anderen Bohrkopfes. Die Ausrichtung erfolgt nicht anhand einer vorbestimmten Bahn, die es zu erreichen gilt, sondern anhand der erfassten Lage, Position und/oder Ausrichtung des anderen Bohrkopfes, der zum Erstellen der Aufeinander-zu-Bohrung ebenfalls bewegt wird/wurde. Die Anpassung der Vortriebsrichtung mindestens eines der beiden Bohrköpfe erfolgt damit anhand eines nicht statischen Bezugspunkts außerhalb des mindestens einen Bohrkopfs, welches eine Abkehr von der bisher die Treffsicherheit erhöhenden Verfahren ist.

Die Erfindung schafft ein Verfahren zum Einbringen einer Bohrung in das Erdreich mit zwei aufeinander zulaufenden Bohrköpfen gemäß Anspruch 1. Bei dem Verfahren wird einer der beiden Bohrköpfe mittels einer Erfassungseinrichtung am anderen Bohrkopf erfasst und in Abhängigkeit von dem erfassten Bohrkopf wird die Vortriebsrichtung mindestens eines der beiden Bohrköpfe in Bezug auf den anderen Bohrkopf angepasst. Hierdurch kann erreicht werden, dass in Reaktion auf die Erfassung des anderen Bohrkopfes die Anpassung der Vortriebsrichtung aufeinander zu durchgeführt werden kann. Zumindest einer der beiden aufeinander-zu-bohrenden Bohrköpfe wird am anderen (sich bewegenden oder eine Bewegung ausgeführt habenden) der beiden Bohrköpfe ausgerichtet.

Der Begriff "Bohrkopf" umfasst im Sinne der Erfindung einen vorderseitigen Bereich eines Bohrgestänges einer Erdbohrvorrichtung. Unter einer "Erdbohrvorrichtung" wird insbesondere jede Vorrichtung verstanden, welche ein Bohrgestängeschüsse aufweisendes Bohrgestänge in einen zu erstellenden Kanal im Erdreich bewegt, um eine Bohrung, insbesondere eine Horizontalbohrung, zu erstellen oder aufzuweiten oder um Leitungen oder andere lange Körper in das Erdreich einzuziehen. Bei der Erdbohrvorrichtung kann es sich insbesondere um eine HD-Vorrichtung (horizontal drilling, Horizontalbohrung) handeln. Eine erfindungsgemäße "Erbohrvorrichtung" umfasst eine ein Bohrgestänge antreibende Vorrichtung, die erdreichverdrängend arbeitet, und das Bohrgestänge zumindest über einen Teilwinkelbereich drehend in längsachsialer Richtung des Bohrgestänges angetrieben werden kann. Der Begriff "HD" im Sinne der vorliegenden Erfindung umfasst eine Bohrung, die im Wesentlichen horizontal verläuft oder eine zur Horizontalen geneigte Bohrung sein kann.

Bei dem Bohrkopf kann es sich insbesondere um einen Bohrkopf handeln, in dem Düsen vorhanden sind, durch die Bohrflüssigkeit in den Bereich um den Bohrkopf in das Erdreich ausgebracht werden kann. Insbesondere kann eine Bohrflüssigkeit verwendet werden, die Bentonit, bevorzugt in Form von Partikeln, enthält. Die Bohrflüssigkeit kann mit Druck beaufschlagt werden, so dass die mit Druck beaufschlagte Bohrflüssigkeit aus den Düsen am Bohrkopf austreten kann. Mittels der Bohrflüssigkeit kann eine Lockerung des Erdreichs im Bereich um den Bohrkopf erfolgen. Die aus dem Bohrkopf austretende Bohrflüssigkeit, die mit Druck beaufschlagt sein kann, kann das Erdreich lockern. Die Erdbohrvorrichtung kann zur Beaufschlagung der Bohrflüssigkeit eine entsprechende Pumpe aufweisen. Zur Zuleitung der Bohrflüssigkeit zum Bohrkopf kann das Bohrgestänge, welches die Erdbohrvorrichtung mit dem Bohrkopf verbindet, einen Kanal aufweisen, über den die Bohrflüssigkeit beispielsweise von einem Vorratsbehälter, der insbesondere über Tage angeordnet sein kann, zum Bohrkopf transportiert wird.

In einer bevorzugten Ausführungsform ist die Erfassungseinheit derart ausgestaltet, dass diese ein Aussenden und Empfangen von elektromagnetischer Strahlung ermöglicht. Die Erfassungseinheit kann Teil einer Einheit zum Aussenden und Empfangen elektromagnetischer Strahlung sein. Die Erfassungseinheit kann auch separat zu einer Einheit zum Aussenden und Empfangen von elektromagnetischer Strahlung sein. "Elektromagnetische Strahlung" im Sinne der Erfindung umfasst jedwede elektromagnetische Welle, insbesondere Radarwellen, so dass die Erfassungseinheit als ein Radar ausgebildet sein kann. Mittels eines Radars kann in einfacher Weise die äußere Kontur von anderen Objekten im Erdreich erfasst werden. Insbesondere kann mit einer Radarantenne die Form und Lage eines anderen Bohrkopfes erfasst werden, weil durch die harte Reflektion am Metall des anderen Bohrkopfes dieser leicht erkennbar ist. Insbesondere kann der Abstand zum anderen der beiden Bohrköpfe leicht ermittelt werden.

In einer bevorzugten Ausführungsform kann insbesondere die Frontkontur des anderen Bohrkopf ermittelt werden. Hierzu kann mindestens einer der nachfolgenden, die Lage der Frontkontur beschreibenden Parameter des anderen Bohrkopfs erfasst werden: Neigung (pitch), Verrollung (toolsface position), Achse (Niveau- und Seitenangleichung). Die Erfassung mindestens eines der vorstehenden Parameter ermöglicht ein genaues Aufeinander-zu-Bohren, indem ein achs- und lagegenaues aufeinander Zulaufen möglich ist.

In einer bevorzugten Ausführungsform kann einer der beiden Bohrköpfe nach langsamem Zurückfahren des anderen, genau und ohne Abweichungen in die Bohrung des zurückfahrenden Bohrkopfs einfahren und diese insbesondere durchfahren. Hierdurch kann eine gemeinsame Bohrlochaufweitung und ein gemeinsamer Rohr- oder Kabeleinzug ermöglicht werden. Beispielsweise können hierdurch lange Bohrungen ermöglich werden, die mit relativ kleinen Erdbohrvorrichtungen - und damit kostengünstig - gebohrt werden können.

In einer bevorzugten Ausführungsform wird mittels der Erfassungseinheit die Gesteinslösungszone vor dem Bohrkopf erfasst.

Der Begriff "Gesteinslösezone" umfasst einen Bereich vor dem Bohrkopf, bei dem eine aus dem Bohrkopf austretende Bohrflüssigkeit eine Lockerung des vor dem Bohrkopf befindlichen Erdreichs bewirkt. Die Bohrflüssigkeit kann mittels im Bohrkopf ausgestalteten Düsen aus dem Bohrkopf austreten. Die Bohrflüssigkeit kann mit einem Druck beaufschlagt werden, so dass es zu einer (Hoch-) Druckbohrspülung kommt und eine Gesteinslösezone vor dem Bohrkopf ausgebildet wird. Es wird ein hydromechanischer Leistungsanteil beim Vortrieb im Lockergestein angesprochen, in den der mechanische Anteil dann leichter vordringen kann. Üblicherweise liegt der Bereich der Gesteinslösezone, das heißt eine hydromechanische Lockerungszone, im Bereich von einigen Zentimetern, insbesondere 7 bis 17 Zentimeter, bevorzugt 10 Zentimeter bis 15 Zentimeter vor. Obwohl in der Gesteinslösezone vor dem Bohrkopf aufgrund der verwendeten Bohrflüssigkeit, die insbesondere Bentonit in Form von Bentonitpartikeln enthalten kann, davon ausgegangen wurde, dass eine Erfassung eines der beiden Bohrköpfe mittels des anderen Bohrkopfes schwierig sein könnte, da die Bentonitpartikel eine Abschirmung bewirken könnten, ist es dennoch möglich, den Bohrkopf erfindungsgemäß zu erfassen. Insbesondere mittels elektromagnetischer Strahlung, bevorzugt Radarwellen, ist ein Eindringen in den Bereich vor und seitlich des Bohrkopfes bis zu mehreren Dezimetern bis mehreren Metern möglich. Insbesondere Radarwellen erfassen durch Reflektion (Rücklauf der Wellensignale) Fremdkörper, Dichteunterschiede im Boden, wodurch diese somit auch die Lage ehemaliger Leitungsgräben erkennen können, können Toneinlagerungen und Tonhorizonte abbilden, können die Oberfläche des Grundwassers erkennen und können zum Beispiel durch besonders harte Reflektion von Metalleinlagerungen (Metallrohre; fremdes Bohrgestänge) genau erkennen. Insbesondere ein anderer Bohrkopf, wie hier beim Aufeinander-zu-Bohren auf den Bohrkopf zukommt, lässt sich "messerscharf" erfassen, wodurch zum einen die Kontur abgebildet, als auch die Entfernung des Bohrkopfs bestimmt werden kann.

Es wird ein von dem einen der beiden Bohrköpfe erfasstes Muster mit einem Vergleichsmuster verglichen. Der Begriff "Muster" im Sinne der Erfindung umfasst eine Kontur des erfassten Bohrkopfs, wobei die Kontur insbesondere die Bohrkopffront des Bohrkopfs beinhaltet. Das Vergleichsmuster ist ein in einem Speicher abgelegtes Muster sein, welches den anderen Bohrkopf, der erfasst wird, in einer vorbestimmten Position oder vorbestimmten Positionen beschreibt. Es kann insbesondere zusätzlich oder integriert in der Erfassungseinheit eine Rechnereinheit, in Form eines (Mini-)Computers oder einer anderen Einheit, vorgesehen sein, die mittels programmierbarer Vorschriften Daten verarbeitet. Es kann vorgesehen sein, dass die Erfassungseinheit derart ausgestaltet ist, dass das Muster von der Erfassungseinheit aus den reflektierten Signalen gebildet und mit mindestens einem von im Speicher abgelegten Mustern vergleichen werden kann. Es kann aber auch vorgesehen sein, dass die Daten der Erfassungseinheit zu einer im Bohrstrang oder zu einer oberhalb des Erdreichs angeordneten Einheit übermittelt werden, wobei die Einheit im Bohrstrang bzw. oberhalb des Erdreichs angeordnete Einheit die Rechnereinheit aufweisen kann. Die Einheit kann der Maschinenleitstand der Erdbohrvorrichtung sein. Der Begriff "oberhalb des Erdreichs" umfasst auch die Anordnung in einer Start- oder Zielgrube. Auf der Rechnereinheit ist eine Software zur Mustererkennnung installiert, mit der Muster von dem erfassten Bohrkopf mit einem oder mehreren Vergleichsmustern verglichen werden. Damit kann der erfasste Bohrkopf lagegenau geortet und Seiten- und/oder Höhenabweichungen ermittelt werden. Die Vortriebsrichtung mindestens eines der beiden Bohrköpfe wirdangepasst, wenn vorbestimmte Abweichungen zwischen dem erfassten Muster und dem oder den Vergleichsmuster(n) überschritten werden. Es kann dann eine automatische oder durch den Maschinenführer einer der beiden Erdbohrrichtungen initiierte Anpassung durchgeführt werden, indem das Überschreiten der vorbestimmten Abweichung an den Maschinenleitstand übertragen und vom Maschinenführer durch Gegensteuerbefehle an einer Orientierungseinheit korrigiert wird oder eine Automatiksteuerung (z.B. auf Fuzzylogik-Basis) entsprechende Gegensteuerbefehle ohne menschliches Zutun generiert und an eine an eine Orientierungseinheit des Maschinenleitstands übermittelt wird.

In einer bevorzugten Ausführungsform können die beiden Bohrköpfe aufeinander zu ausgerichtet werden. Beide Bohrköpfe können damit eine Annäherung und Optimierung hinsichtlich des Aufeinander-zu-Bohrens erfahren. Das erfindungsgemäße Verfahren kann damit nicht nur dadurch realisiert werden, dass einer der beiden Bohrköpfe eine Erfassungseinheit aufweist, sondern beide.

Die Erfindung schafft auch eine Erdbohrvorrichtung mit einem Bohrkopf gemäß Anspruch 4.

Die Erfindung schafft auch eine Verwendung einer Erfassungseinheit in einem Bohrkopf gemäß Anspruch 5.

Die vorstehenden Ausführungen stellen ebenso wie die nachfolgende Beschreibung beispielhafter Ausführungsformen keinen Verzicht auf bestimmte Ausführungsformen oder Merkmale dar.

Die Erfindung wird nachfolgend anhand eines in der Zeichnung dargestellten Ausführungsbeispiels näher erläutert. Die einzige Zeichnung
- Fig. 1: zeigt ein Einbringen einer Bohrung in das Erdreich mit zwei aufeinander zulaufenden Bohrköpfen.

Fig. 1 zeigt ein Einbringen einer Bohrung in das Erdreich mittels zweier Bohrköpfe 1, 2. Die Bohrköpfe 1, 2 sind mit einem Bohrgestänge 3 bzw. Bohrstrang verbunden, das bzw. der aus einer Vielzahl miteinander verbundener Gestängeschüsse besteht. Dem Bohrverlauf entsprechend werden die Gestängeschüsse miteinander verbunden. Die Bohrköpfe 1, 2 werden mittels des Bohrgestänges 3 von einer an der Erdoberfläche angeordneten Antriebsvorrichtung 4 vorgetrieben und (temporär) rotierend angetrieben. Der rotierende Antrieb dient zum einen der Verbesserung des Vortriebs der Bohrköpfe 1, 2 im Erdreich und zum anderen wird dadurch in Verbindung mit der Ausbildung mindestens eines der beiden Bohrköpfe 1, 2 als Schrägbohrkopf eine Steuerungsfunktion erreicht. Bei dem Vorschieben des als Schrägbohrkopf ausgestalteten Bohrkopfs 1, 2 durch das Erdreich erzeugt die Schrägfläche des Bohrkopfs 1, 2 eine Ablenkung, deren Wirkung sich über einer vollständigen Umdrehung des Bohrkopfs 1, 2 ausgleicht. Werden die als Schrägbohrköpfe ausgestalteten Bohrköpfe 1, 2 demnach während des Vorschubs kontinuierlich rotierend angetrieben, bohrt die Erdbohrvorrichtung geradeaus. Ein Umsteuern der Erdbohrvorrichtung erfolgt, indem die Bohrköpfe 1, 2 in einer definierten Ausrichtung, d. h. einer bestimmten Lage der Schrägfläche der Bohrköpfe 1, 2 (der sogenannte "Rollwinkel") gestoppt wird und gleichzeitig weiter vorgeschoben wird. Die durch die Schrägfläche bewirkte Ablenkung führt dann zu einem bogenförmigen Bohrverlauf. Dieser wird fortgesetzt, bis die gewünschte neue Bohrrichtung erreicht ist. Daraufhin wird der Rotationsantrieb wieder zugeschaltet, um weiter geradeaus zu bohren.

In dem in der Fig. 1 gezeigten Ausführungsbeispiel weist jeder der beiden Bohrköpfe 1, 2 eine Radareinheit 5 auf, die hinter bzw. in der Schrägfläche der Bohrköpfe 1, 2 angeordnet ist. Dadurch wird ein Erfassungsbereich definiert, der (teilweise) dem Bohrkopf 1, 2 vorauseilt. Die Bohrköpfe 1, 2 weisen jeweils eine mit der Radareinheit 5 funktionell verbundene Erfassungseinheit 6 auf.

Bei der Radareinheit 5 kann es sich um ein als kombiniertes Front- und Seitenradar ausgestaltetes Radar handeln, welches elektromagnetische Wellen gebündelt als Primärsignal aussendet und die von Objekten reflektierten Signale als Sekundärsignale empfängt.

Die Erfassungseinheit 6 wertet die reflektierten (Sekundär-)Signale der Radareinheit 5 aus, um Informationen über die Objekte zu erhalten, wobei insbesondere die äußere Kontur der erfassten Objekte ermittelt wird. Hierdurch können insbesondere die von der Bohrkopffront des jeweils anderen Bohrkopfs 1, 2 reflektierten Radarwellen, die mittels einer Mustererkennungssoftware, die in einer Rechnereinheit 7 im jeweiligen Bohrkopf 1, 2 installiert ist, ausgewertet werden. Mittels der Mustererkennungssoftware kann die Neigung, Verrollung, Seitenabweichung und/oder Höhenabweichung des anderen Bohrkopfs 1, 2 erfasst werden. Für den Vergleich ist im Speicher der Rechnereinheit 7 ein oder mehrere Vergleichsmuster für den Bohrkopf 1, 2 abgespeichert.

Die Vortriebsrichtung mindestens eines der beiden Bohrköpfe 1, 2 wird angepasst, wenn eine vorbestimmte Abweichung zwischen dem erfassten Muster und dem oder den Vergleichsmuster(n) überschritten wird. Mit der in der Fig. 1 dargestellten Ausführungsform sind zwei Anpassungen möglich. Zum einen kann eine automatische Anpassung durchgeführt werden, indem in Reaktion auf den Vergleich der Rechnereinheit 7 Befehle generiert werden, die an den Maschinenleitstand der Erdbohrvorrichtung (Antriebsvorrichtung 4) übermittelt werden, um die Vortriebsrichtung an einer Orientierungseinheit 8 der Antriebsvorrichtung 4 mindestens eines der beiden Bohrköpfe 1, 2 anzupassen. Die Anpassung kann auf einem Display der Antriebsvorrichtung 4 angezeigt werden. Es ist aber auch möglich, dass das Ergebnis des Vergleichs - ohne automatische Anpassung - einem Maschinenführer der Antriebsvorrichtung 4 eines der beiden Bohrköpfe 1, 2 beispielsweise auf einem Display der Antriebsvorrichtung 4 angezeigt wird, und dass der Maschinenführer selbst mittels einer Orientierungseinheit 8 die Anpassung der Vortriebsrichtung vornimmt.

## Patentansprüche

1. Verfahren zum Einbringen einer Bohrung in das Erdreich mit zwei aufeinander zulaufenden Bohrköpfen (1, 2), umfassend die Schritte: Erfassen eines der beiden Bohrköpfe (1, 2) mittels einer Erfassungseinheit (6) am anderen Bohrkopf (1, 2) und Anpassen der Vortriebsrichtung mindestens eines der Bohrköpfe (1, 2) in Bezug auf den anderen Bohrkopf (1, 2), wobei ein von einem der beiden Bohrköpfe (1, 2) erfasstes Muster mit einem Vergleichsmuster verglichen wird, wobei das Vergleichsmuster ein in einem Speicher abgelegtes Muster ist, welches den Bohrkopf, der erfasst wird, in einer vorbestimmten Position oder vorbestimmten Positionen beschreibt, und die Neigung, Verrollung, Seitenabweichung und/oder Höhenabweichung des erfassten Bohrkopfs erfasst wird, und die Vortriebsrichtung mindestens eines der beiden Bohrköpfe (1, 2) bei Überschreiten einer vorbestimmten Abweichung zwischen dem erfassten Muster und dem Vergleichsmuster angepasst wird.

2. Verfahren nach Anspruch 1, **gekennzeichnet durch** Aussenden und Empfangen von elektromagnetischer Strahlung mittels der Erfassungseinheit (6).

3. Verfahren nach Anspruch 1 oder 2, **gekennzeichnet durch** Ausrichten der beiden Bohrköpfe (1, 2) aufeinander zu.

4. Erdbohrvorrichtung mit einem ersten Bohrkopf (1, 2) aufweisend eine Erfassungseinheit (6), wobei die Erfassungseinheit (6) zum Ermitteln einer äußeren Kontur eines erfassten Objekts als Muster ausgestaltet ist, **dadurch gekennzeichnet, dass** die Erdbohrvorrichtung zum Einbringen einer Aufeinander-zu-Bohrung mit dem ersten Bohrkopf (1, 2) und einem zweiten Bohrkopf (1, 2) ausgestaltet ist, wobei eine Rechnereinheit (7) vorhanden ist, auf der eine Software zur Mustererkennung installiert ist, mittels derer das von der Erfassungseinheit (6) erfasste Muster mit einem Vergleichsmuster vergleichbar ist, wobei das Vergleichsmuster ein in einem Speicher abgelegtes Muster ist, welches den zweiten Bohrkopf, der erfasst wird, in einer vorbestimmten Position oder vorbestimmten Positionen beschreibt, und die Neigung, Verrollung, Seitenabweichung und/oder Höhenabweichung des erfassten, zweiten Bohrkopfs erfasst wird, wobei mittels der einer Orientierungseinheit (8) mindestens einer der beiden Bohrköpfe (1, 2) mit seiner Vortriebsrichtung zum anderen Bohrkopf (1, 2) bei Überschreiten einer vorbestimmten Abweichung zwischen dem erfassten Muster und dem Vergleichsmuster anpassbar ist.

5. Verwendung einer Erfassungseinheit (6) in einem Bohrkopf (1, 2), der eine Bohrung in Erdreich erstellen kann, wobei die Erfassungseinheit (6) dazu verwendet wird, einen weiteren Bohrkopf (1, 2) zu erfassen, **dadurch gekennzeichnet, dass** die Erfassungseinheit für ein Aufeinander-zu-Bohren des Bohrkopfs (1, 2) und des weiteren Bohrkopfs (1, 2) verwendet wird, wobei ein von der Erfassungseinheit (6) erfasstes Muster mit einem Vergleichsmuster verglichen wird, wobei das Vergleichsmuster ein in einem Speicher abgelegtes Muster ist, welches den weiteren Bohrkopf, der erfasst wird, in einer vorbestimmten Position oder vorbestimmten Positionen beschreibt, und die Neigung, Verrollung, Seitenabweichung und/oder Höhenabweichung des erfassten Bohrkopfs erfasst und verwendet wird, die Vortriebsrichtung eines der beiden Bohrköpfe (1, 2) in Bezug auf den anderen der beiden Bohrköpfe (1, 2) mittels einer Orientierungseinheit (8) bei Überschreiten einer vorbestimmten Abweichung zwischen dem erfassten Muster und dem Vergleichsmuster auszurichten.

## Claims

1. Method for introducing a borehole into the ground using two converging drill heads (1, 2), comprising the steps: detecting one of the two drill heads (1, 2) by means of a detection unit (6) on the other drill head (1, 2) and adapting the direction of advance of at least one of the drill heads (1, 2) in relation to the other drill head (1, 2), wherein a pattern detected by one of the two drill heads (1, 2) is compared with a comparison pattern, wherein the comparison pattern is a pattern stored in a storage means, which pattern describes the drill head which is detected in a predetermined position or predetermined positions, and the pitch, roll, lateral deviation and/or vertical deviation of the detected drill head is detected and the direction of advance of at least one of the two drill heads (1, 2) is adapted when a predetermined deviation between the detected pattern and the comparison pattern is exceeded.

2. Method according to Claim 1, **characterized by** the emission and reception of electromagnetic radiation by means of the detection unit (6).

3. Method according to Claim 1 or 2, **characterized by** the orientation of the two drill heads (1, 2) in respect of one another.

4. Ground drilling device having a first drill head (1, 2) comprising a detection unit (6), wherein the detection unit (6) is configured to detect an outer contour of a detected object, which is a pattern, **characterized in that** the ground drilling device is configured to introduce a hole using the first drill head (1, 2) and a second drill head (1, 2) leading towards one another, wherein a computer unit (7) is present, on which software for pattern recognition is installed, by means of which the pattern detected by the detection unit (6) can be compared with a comparison pattern, wherein the comparison pattern is a pattern stored in a storage means which describes the second drill head, which is detected, in a predetermined position or predetermined positions, and the pitch, roll, lateral deviation and/or vertical deviation of the detected second drill head is detected, wherein by means of the one orientation unit (8) at least one of the two drill heads (1, 2) with its direction of advance to the other drill head (1, 2) can be adapted when a predetermined deviation between the detected pattern and the comparison pattern is exceeded.

5. Use of a detection unit (6) in a drill head (1, 2) which can create a hole in the ground, wherein the detection unit (6) is used to detect a further drill head (1, 2), **characterized in that** the detection unit (6) is used for a drilling towards one another of the drill head (1, 2) and the further drill head (1, 2), wherein a pattern detected by the detection unit (6) is compared with a comparison pattern, wherein the comparison pattern is a pattern stored in a storage medium, which describes the other drill head which is detected in a predetermined position or predetermined positions, and the pitch, roll, lateral deviation and/or vertical deviation of the detected drill head is detected and is used to align the direction of advance of one of the two drill heads (1, 2) in relation to the other of the two drill heads (1, 2) by means of an orientation unit (8) when a predetermined deviation between the detected pattern and the comparison pattern is exceeded.

## Revendications

1. Procédé pour réaliser un forage au sol avec deux têtes de forage (1, 2) avançant l'une vers l'autre, comprenant les étapes de : détection d'une des deux têtes de forage (1, 2) au moyen d'une unité de détection (6) sur l'autre tête de forage (1, 2) et adaptation de la direction d'avancement d'au moins une des têtes de forage (1, 2) par rapport à l'autre tête de forage (1, 2), un modèle détecté par l'une des deux têtes de forage (1, 2) étant comparé à un modèle de comparaison, le modèle de comparaison étant un modèle stocké dans une mémoire qui décrit la tête de forage qui est détectée dans une position ou des positions prédéterminées, et l'inclinaison, le roulis, la déviation latérale et/ou la déviation en hauteur de la tête de forage détectée, et la direction d'avancement d'au moins une des deux têtes de forage (1, 2) est adaptée en cas de dépassement d'un écart prédéterminé entre le modèle détecté et le modèle de comparaison.

2. Procédé selon la revendication 1, **caractérisé par** l'émission et la réception de rayonnement électromagnétique au moyen de l'unité de détection (6).

3. Procédé selon la revendication 1 ou 2, **caractérisé par** l'orientation des deux têtes de forage (1, 2) l'une vers l'autre.

4. Dispositif de forage au sol avec une première tête de forage (1, 2) présentant une unité de détection (6), l'unité de détection (6) étant conçue pour déterminer un contour extérieur d'un objet détecté comme modèle, **caractérisé en ce que,** le dispositif de forage au sol est conçu pour un forage l'une vers l'autre avec la première tête de forage (1, 2) et une seconde tête de forage (1, 2), une unité de calcul étant prévue (7) dans laquelle est intégré un logiciel de reconnaissance de formes au moyen duquel le modèle saisi par l'unité de détection (6) est comparable à un modèle de comparaison, le modèle de comparaison étant un modèle stocké dans une mémoire qui décrit la seconde tête de forage détectée dans une position ou des positions prédéterminées, et l'inclinaison, le roulis, la déviation latérale et/ou la déviation en hauteur de la seconde tête de forage détectée, au moyen d'une unité d'orientation (8) d'au moins une des deux têtes de forage (1, 2) avec sa direction d'avancement vers l'autre tête de forage (1, 2) peut être ajusté en cas de dépassement d'un écart prédéterminé entre le modèle détecté et le modèle de comparaison.

5. Utilisation d'une unité de détection (6) dans une tête de forage (1, 2) qui peut réaliser un forage au sol, l'unité de détection (6) étant utilisée pour détecter une autre tête de forage (1, 2), **caractérisée en ce que,** l'unité de détection est utilisée pour un forage l'une vers l'autre de la tête de forage (1, 2) et de l'autre tête de forage (1, 2), un modèle détecté par l'unité de détection (6) étant comparé à un modèle de comparaison, le modèle de comparaison étant un modèle stocké dans une mémoire, qui est la tête de forage supplémentaire qui est détectée, décrit dans une position prédéterminée ou dans des positions prédéterminées, et l'inclinaison, le roulis, la déviation latérale et/ou la déviation en hauteur de la tête de forage détectée sont détectés et utilisés, pour orienter la direction d'avancement de l'une des deux têtes de forage (1, 2) par rapport à l'autre des deux têtes de forage (1, 2) au moyen d'une unité d'orientation (8) en cas de dépassement d'un écart prédéterminé entre le modèle détecté et le modèle de comparaison.
